# EUROPÄISCHE PATENTSCHRIFT

(11) **EP 4 090 823 B1**
(45) Veröffentlichungstag und Bekanntmachung des Hinweises auf die Patenterteilung: **06.03.2024**
(21) Anmeldenummer: 21701200.4
(22) Anmeldetag: 14.01.2021
(51) Int. Cl.: E05D 7/04, E05D 7/12

(54) **SCHARNIERANORDNUNG**
HINGE ASSEMBLY
ENSEMBLE CHARNIÈRE

(30) Priorität: 17.01.2020 AT 500342020
(43) Veröffentlichungstag der Anmeldung: 23.11.2022
(73) Patentinhaber: Julius Blum GmbH, 6973 Höchst (AT)
(72) Erfinder: GSTREIN, Florian, 6922 Wolfurt (AT)
(74) Vertreter: Torggler & Hofmann Patentanwälte - Innsbruck
(86) Internationale Anmeldenummer: PCT/AT2021/060015
(87) Internationale Veröffentlichungsnummer: WO 2021/142504

(56) Entgegenhaltungen:
- WO-A1-2018/147818
- AT-U1- 6 964
- DE-U1- 8 530 987
- US-A1- 2004 216 272
- US-B1- 6 647 591

## Beschreibung

Die vorliegende Erfindung bezieht sich auf eine Scharnieranordnung, umfassend:
- einen an einem Möbelkorpus, insbesondere an einem Rahmen des Möbelkorpus, zu befestigenden Montagekörper,
- ein Möbelscharnier, welches zwei über wenigstens eine, insbesondere genau eine, Gelenkachse miteinander verbundene Beschlagteile aufweist,
- eine Verriegelungsvorrichtung, mit welcher eines der Beschlagteile des Möbelscharniers mit dem Montagekörper, insbesondere lösbar, verriegelbar ist.

Derartige Scharnieranordnungen sind aus dem Stand der Technik bereits bekannt. Dabei ist es auch bereits bekannt, dass die Lage der zwei Beschlagteile relativ zueinander einstellbar ist. Allerdings kommen hierzu technisch komplexe Einstellvorrichtungen zum Einsatz, welche einen großen Bauraum erfordern und das Möbelscharnier instabil machen.

Die US6647591 B1, die WO2018/147818A1 und die US6996877B2 offenbaren solche Scharnieranordnungen. U

Die Aufgabe der vorliegenden Erfindung besteht darin, diese Nachteile zumindest teilweise zu beheben und eine gegenüber dem Stand der Technik verbesserte Scharnieranordnung bereitzustellen, welche die Voraussetzung für eine komfortable Einstellung der Lage der zwei Beschlagteile relativ zueinander schafft, und sich durch eine kompakte Bauform und gleichzeitig eine hohe Stabilität auszeichnet.

Dies wird erfindungsgemäß durch die Merkmale des Patentanspruchs 1 gelöst. Weitere vorteilhafte Ausführungsbeispiele der Erfindung sind in den abhängigen Ansprüchen definiert.

Gemäß der Erfindung ist vorgesehen, dass das am Montagekörper zu verriegelnde Beschlagteil des Möbelscharniers drei übereinander angeordnete Platten aufweist, welche zumindest durch wenigstens ein gemeinsames stiftförmiges Halteteil miteinander verbunden sind.

Dadurch, dass drei übereinander angeordnete Platten vorgesehen sind, können vielfältige Einstellmöglichkeiten realisiert werden, indem jeweils zwei der drei Platten relativ zueinander eingestellt werden.

Dadurch, dass die drei Platten wenigstens ein gemeinsames stiftförmiges Halteteil miteinander verbunden sind, ist eine kompakte und sehr stabile Bauform möglich.

Gemäß einer bevorzugten Ausführungsform ist es vorgesehen, dass eine erste der drei Platten in einer verriegelten Stellung dem Montagekörper zugewandt ist, eine dritte der drei Platten eine äußere Position einnimmt, und eine zweite der drei Platten eine Mittelstellung zwischen der ersten der drei Platten und der dritten der drei Platten einnimmt.

In diesem Zusammenhang hat es sich als vorteilhaft erwiesen, dass eine Einstellvorrichtung zur Höhenverstellung vorgesehen ist, durch welche die zweite der drei Platten relativ zur ersten der drei Platten verschiebbar ist.

Dabei kann es vorgesehen sein, dass die zweite der drei Platten relativ zur ersten der drei Platten in einer Richtung parallel zur wenigstens einen Gelenkachse verschiebbar ist, und/oder die Einstellvorrichtung zur Höhenverstellung ein drehbar gelagertes Einstellrad aufweist, vorzugsweise wobei das Einstellrad über eine Lagerstelle mit der ersten der drei Platten drehbar verbunden ist und sich an der zweiten der drei Platten abstützt, und/oder die dritte der drei Platten synchron mit der zweiten der drei Platten durch die Einstellvorrichtung zur Höhenverstellung relativ zur ersten der drei Platten verschiebbar ist.

Alternativ oder ergänzend dazu kann es vorgesehen sein, dass eine Einstellvorrichtung zur Seitenverstellung vorgesehen ist, durch welche die zweite der drei Platten relativ zur ersten der drei Platten verschwenkbar ist.

In diesem Zusammenhang bietet es sich an, dass die zweite der drei Platten relativ zur ersten der drei Platten um das wenigstens eine gemeinsame stiftförmige Halteteil verschwenkbar ist, und/oder die Einstellvorrichtung zur Seitenverstellung eine Einstellschraube aufweist, welche sich mit ihrem unteren Ende an einer Lagerstelle der ersten der drei Platten abstützt und mit einem Außengewinde versehen ist, welches mit einem Innengewinde der zweiten der drei Platten zusammenwirkt, und/oder die dritte der drei Platten synchron mit der zweiten der drei Platten die Einstellvorrichtung zur Seitenverstellung relativ zur ersten der drei Platten verschwenkbar ist.

Es hat sich auch als günstig erwiesen, dass eine Einstellvorrichtung zur Tiefenverstellung vorgesehen ist, durch welche die dritte der drei Platten relativ zur zweiten der drei Platten verschiebbar ist.

Dabei kann es vorgesehen sein, dass die dritte der drei Platten relativ zur zweiten der drei Platten in einer Richtung quer zur wenigstens einen Gelenkachse verschiebbar ist, und/oder die Einstellvorrichtung zur Tiefenverstellung ein drehbar gelagertes Einstellrad aufweist, vorzugsweise wobei das Einstellrad über eine Lagerstelle mit der zweiten der drei Platten drehbar verbunden ist und sich an der dritten der drei Platten abstützt, und/oder die erste der drei Platten synchron mit der zweiten der drei Platten durch die Einstellvorrichtung zur Tiefenverstellung relativ zur dritten der drei Platten verschiebbar ist, und/oder die dritte der drei Platten wenigstens einen Anschlag, vorzugsweise in Form einer Prägung, zur Begrenzung einer Bewegung der zweiten der drei Platten aufweist.

Eine vorteilhafte Ausführungsform zeichnet sich dadurch aus, dass wenigstens eine der drei Platten, vorzugsweise alle drei der drei Platten, im Querschnitt zumindest bereichsweise U-förmig ausgebildet ist, vorzugsweise wobei die U-Form in Richtung des Montagekörpers hin geöffnet ist, und/oder zumindest zwei voneinander beabstandete Seitenstege aufweist.

Als günstig hat es sich erwiesen, dass das wenigstens eine gemeinsame stiftförmige Halteteil in wenigstens einem, vorzugsweise nach einer Seite hin offenen, Langloch in der dritten der drei Platten verschiebbar gelagert ist, und/oder in wenigstens einer, vorzugsweise kreisförmigen, Öffnung in der zweiten der drei Platten gelagert ist, und/oder in wenigstens einer, vorzugsweise kreisförmigen, Öffnung in der ersten der drei Platten gelagert ist.

In Bezug auf die Verriegelungsvorrichtung wird erfindungsgemäß vorgesehen, dass das wenigstens eine Halteteil einen Teil der Verriegelungsvorrichtung darstellt und eine Außenkontur aufweist, und dass die Verriegelungsvorrichtung eine zur Außenkontur des wenigstens einen Halteteils korrespondierende Verriegelungskontur aufweist, wobei die Verriegelungskontur wenigstens einen ersten Teil, welcher feststehend ausgebildet ist, und wenigstens einen relativ zum ersten Teil bewegbaren, vorzugsweise verschwenkbaren, zweiten Teil aufweist, wobei das wenigstens eine Halteteil in einer verriegelten Stellung zwischen den beiden Teilen der Verriegelungskontur aufgenommen ist.

Mit anderen Worten ist die Verriegelungskontur zumindest zweiteilig ausgeführt und umfasst einen feststehenden ersten Teil und zumindest einen relativ zum ersten Teil bewegbaren zweiten Teil, wobei der erste und der zweite Teil der Verriegelungskontur in der verriegelten Stellung den zu befestigenden Halteteil umschließen. Der Halteteil wird also in der verriegelten Stellung durch den ersten und zweiten Teil der Verriegelungskontur sowohl kraftschlüssig als auch formschlüssig gehalten.

Dies hat den besonderen Vorteil, dass das Halteteil bei einer Betätigung des bewegbaren zweiten Teiles der Verriegelungskontur durch den feststehenden ersten Teil der Verriegelungskontur weiterhin formschlüssig in Position gehalten wird, ohne dass das Halteteil eine Relativbewegung zum ersten Teil der Verriegelungskontur ausführt. Erst durch eine bewusst durchgeführte Lösebewegung sind die zu verriegelnden Bauteile (d.h. der Montagekörper und das Halteteil eines Beschlagteiles) voneinander separierbar. Dies stellt einen Sicherheitsaspekt dar, weil die Gefahr eines unbeabsichtigten Lösens der Verriegelungsvorrichtung und eines Absturzes des Möbelteiles erheblich reduziert wird.

In diesem Zusammenhang bietet es sich an, dass beide Teile der Verriegelungskontur am Montagekörper und das wenigstens eine Halteteil am zu verriegelnden Beschlagteil des Möbelscharniers angeordnet sind, und/oder die Außenkontur des wenigstens einen Halteteiles zumindest bereichsweise zylindrisch ausgebildet ist, und/oder das wenigstens eine feststehende erste Teil der Verriegelungskontur an einem Hakenelement ausgebildet ist, vorzugsweise wobei das erste Teil der Verriegelungskontur in Richtung des Beschlagteiles geöffnet ist, welches über die wenigstens eine Gelenkachse mit dem zu verriegelnden Beschlagteil verbunden ist, und/oder das wenigstens eine feststehende erste Teil der Verriegelungskontur im Querschnitt einen konkaven, vorzugsweise halbkreisförmigen, Abschnitt aufweist, und/oder die beiden Teile der Verriegelungskontur im Querschnitt zusammen einen Dreiviertelkreis ausbilden, und/oder in einer Richtung parallel zur wenigstens einen Gelenkachse versetzt zueinander angeordnet sind, und/oder die Verriegelungskontur wenigstens zwei feststehende erste Teile aufweist, welche in einer Richtung parallel zur wenigstens einen Gelenkachse voneinander beabstandet sind, wobei das wenigstens eine zweite Teil der Verriegelungskontur zwischen den wenigstens zwei feststehenden ersten Teilen angeordnet ist.

Dadurch, dass die beiden Teile der Verriegelungskontur im Querschnitt zusammen einen Dreiviertelkreis ausbilden, und/oder in einer Richtung parallel zur wenigstens einen Gelenkachse versetzt zueinander angeordnet sind, ergibt sich eine stabile und besonders kippsichere Verbindung zwischen dem Montagekörper und dem Halteteil.

Als vorteilhaft hat es sich herausgestellt, dass das wenigstens eine zweite Teil der Verriegelungskontur an einem Hebel ausgebildet ist, vorzugsweise wobei der Hebel an einem Ende um eine Drehachse drehbar gelagert ist, und/oder ein Federelement, vorzugsweise eine Schenkelfeder oder Blattfeder, vorgesehen ist, welches den Hebel in Richtung der verriegelten Stellung mit einer Kraft beaufschlagt, und/oder der Hebel ein freies Ende aufweist, an welchem der zweite Teil der Verriegelungskontur angeordnet ist, und/oder der Hebel ein freies Ende aufweist, an welchem ein Betätigungselement zur manuellen Entriegelung der Verriegelungsvorrichtung angeordnet ist.

Alternativ oder ergänzend dazu kann es gemäß vorteilhaften Ausführungsformen vorgesehen sein, dass die Verriegelungsvorrichtung wenigstens ein weiteres Halteteil umfasst, wobei die beiden Halteteile der Verriegelungsvorrichtung in einer Richtung quer zur wenigstens einen Gelenkachse voneinander beabstandet sind, vorzugsweise wobei die beiden Halteteile der Verriegelungsvorrichtung jeweils eine Längsrichtung aufweisen, wobei die Längsrichtungen der beiden Halteteile im Wesentlichen parallel zueinander verlaufen, und/oder das wenigstens eine weitere Halteteil als zylindrischer Bolzen ausgebildet ist, vorzugsweise wobei das zu verriegelnde Beschlagteil des Möbelscharniers zumindest zwei voneinander beabstandete Seitenstege aufweist, zwischen denen der zylindrische Bolzen angeordnet ist.

Dabei kann es vorgesehen sein, dass wenigstens eine Aufnahmevorrichtung vorgesehen ist, in welcher das wenigstens eine weitere Halteteil anordenbar ist, vorzugsweise wobei das die wenigstens eine Aufnahmevorrichtung in Richtung des Beschlagteils geöffnet ist, welches über die wenigstens eine Gelenkachse mit dem zu verriegelnden Beschlagteil verbunden ist, und/oder die beiden Halteteile der Verriegelungsvorrichtung durch eine einzige gemeinsame, vorzugsweise translatorische, Fügebewegung in der Verriegelungskontur und in der wenigstens einen Aufnahmevorrichtung anordenbar sind.

Als besonders vorteilhaft hat es sich herausgestellt, dass das Beschlagteil, welches über die wenigstens eine Gelenkachse mit dem zu verriegelnden Beschlagteil verbunden ist, als Scharniertopf ausgebildet ist, bevorzugt wobei in einem Hohlraum des Scharniertopfes eine Dämpfvorrichtung zur Dämpfung einer Relativbewegung der beiden Beschlagteile des Möbelscharniers zueinander angeordnet ist, besonders bevorzugt wobei eine Dämpfleistung der Dämpfvorrichtung, vorzugsweise durch einen Schalter, einstellbar ist.

Weitere Einzelheiten und Vorteile der vorliegenden Erfindung ergeben sich aus der nachfolgenden Figurenbeschreibung.
- Fig.1: zeigt eine perspektivische Ansicht eines Möbels mit einem Möbelkorpus und einem relativ zum Möbelkorpus bewegbar gelagerten Möbelteil,
- Fig. 2: zeigt ein Ausführungsbeispiel einer Scharnieranordnung in einer Explosionsdarstellung, und
- Fig. 3a-3d: zeigen den Montageablauf des ersten Beschlagteiles am Montagekörper in Querschnittansichten.

Fig. 1 zeigt eine perspektivische Ansicht eines Möbels 1 mit einem Möbelkorpus 2 und einem Möbelteil 3, welches durch zwei oder mehrere Möbelscharniere 4 relativ zum Möbelkorpus 2 schwenkbar gelagert ist. Die Möbelscharniere 4 weisen zwei gelenkig miteinander verbundene Beschlagteile 5, 6 auf, wobei ein erstes Beschlagteil 5 des Möbelscharniers 4 am Möbelkorpus 2 und ein zweites Beschlagteil 6 des Möbelscharniers 4 am bewegbaren Möbelteil 3 zu befestigen ist.

Im gezeigten Ausführungsbeispiel sind die Möbelscharniere 4 als so genannte Rahmenscharniere ausgebildet. Das erste Beschlagteil 5 des Möbelscharniers 4 kann als Scharnierarm 5a ausgeführt werden, welcher an einem Rahmen 2a des Möbelkorpus 2 zu befestigen ist.

Die Figur 2 zeigt ein Ausführungsbeispiel einer Scharnieranordnung in einer Explosionsdarstellung.

Das erste Beschlagteil 5 in Form des Scharnierarmes 5a ist über einen Montagekörper 7 am Möbelkorpus 2 zu befestigen, wobei der Montagekörper 7 in einem ersten Montageschritt am Möbelkorpus 2, vorzugsweise am Rahmen 2a, zu befestigen ist. In einem nachfolgenden Montageschritt ist das erste Beschlagteil 5 mit dem am Möbelkorpus 2 vormontierten Montagekörper 7 werkzeuglos verriegelbar und werkzeuglos entriegelbar.

Durch zumindest eine oder mehrere Einstellvorrichtungen 9a, 9b, 9c ist eine Lage des Möbelteiles 3 in einem montierten Zustand am Möbelkorpus 2 einstellbar. Vorzugsweise ist vorgesehen, dass drei Einstellvorrichtungen 9a, 9b, 9c vorgesehen sind, durch welche eine dreidimensionale Einstellung des Möbelteiles 3 relativ zum Möbelkorpus 2 ermöglicht werden kann. Durch die erste Einstellvorrichtung 9a kann eine Tiefeneinstellung, durch die zweite Einstellvorrichtung 9b eine Höheneinstellung und durch die dritte Einstellvorrichtung 9c eine Seiteneinstellung des bewegbaren Möbelteiles 3 herbeigeführt werden. Zumindest eine, vorzugsweise alle, Einstellvorrichtungen 9a, 9b, 9b weisen ein drehbar gelagertes Einstellrad (beispielsweise einen Exzenter, eine Spiralscheibe oder eine Einstellschraube) auf.

Das zweite Beschlagteil 6 des Möbelscharniers 4 kann als Scharniertopf 6a ausgeführt sein, welcher über zumindest eine Gelenkachse 14, vorzugsweise genau eine Gelenkachse 14, mit dem ersten Beschlagteil 5 schwenkbar verbunden ist. Der Scharniertopf 6a weist einen Hohlraum 6b auf, in welchem eine Dämpfvorrichtung 10 zur Dämpfung einer Relativbewegung der beiden Beschlagteile 5, 6 des Möbelscharniers 4 zueinander angeordnet ist. Die Dämpfvorrichtung 10 kann zumindest eine, vorzugsweise hydraulische, Kolben-Zylinder-Einheit umfassen, welche bei einer vorgegebenen Relativstellung der Beschlagteile 5, 6 zueinander von einem schwenkbaren Gelenkhebel 12 des Möbelscharniers 4 beaufschlagbar ist. Durch einen bewegbar gelagerten Schalter 11 mit zumindest zwei Schaltstellungen ist eine Dämpfleistung der Dämpfvorrichtung 10 begrenzbar oder deaktivierbar.

Der Scharniertopf 6a ist in einer Bohrung des bewegbaren Möbelteiles 3 zu versenken, wobei der Scharniertopf 6a durch zumindest ein Befestigungsmittel 13 (beispielsweise durch eine Schraube oder zumindest einen Spreizteil) am bewegbaren Möbelteil 3 zu befestigen ist.

Das Möbelscharnier 4 weist eine Federvorrichtung 15 auf, durch welche das zweite Beschlagteil 6 in eine geschlossene und/oder in eine geöffnete Endlage relativ zum ersten Beschlagteil 5 bewegbar ist. Im gezeigten Ausführungsbeispiel ist die Federvorrichtung 15 als Schenkelfeder ausgeführt wobei die beiden Enden der Schenkelfeder jeweils eine Kunststoffummantelung 16 aufweisen. Die Kunststoffummantelungen 16 liegen in einem zusammengebauten Zustand des Möbelscharniers 4 jeweils an einer Steuerkurve 32a, 32b des ersten Beschlagteiles 5 an, wodurch die Reibung reduziert und die Beschlagteile 5, 6 leichtgängig und praktisch ohne Geräuschentwicklungen relativ zueinander bewegbar sind.

Der Montagekörper 7 ist beispielsweise über wenigstens eine Schraube 17 am Möbelkorpus 2, vorzugsweise am Rahmen 2a, zu befestigen. Der Montagekörper 7 weist zumindest zwei Vorsprünge 34a, 34b auf, welche zur verbesserten Vorpositionierung des Montagekörpers 7 an gegenüberliegenden Seiten des Rahmens 2a anlegbar sind.

Durch eine Verriegelungsvorrichtung 18 ist das erste Beschlagteil 5 mit dem Montagekörper 7 lösbar verriegelbar. Die Verriegelungsvorrichtung 18 umfasst wenigstens ein Halteteil 19 mit einer, vorzugsweise zylindrischen, Außenkontur 19a und eine dazu korrespondierende Verriegelungskontur 20, wobei die Verriegelungskontur 20 wenigstens einen ersten Teil 20a, welcher feststehend ausgebildet ist, und wenigstens einen relativ zum ersten Teil 20a bewegbaren, vorzugsweise verschwenkbaren, zweiten Teil 20b aufweist, wobei das wenigstens eine Halteteil 19 in einer verriegelten Stellung zwischen den beiden Teilen 20a, 20b der Verriegelungskontur 20 aufgenommen ist.

Das wenigstens eine Halteteil 19 kann in einfacher Weise als zylindrischer Stift ausgebildet sein. Das zu verriegelnde Beschlagteil 5 kann zumindest zwei voneinander beabstandete Seitenstege 21a, 21b aufweisen, zwischen denen der zylindrische Stift angeordnet ist.

Das bewegbare zweite Teil 20b der Verriegelungskontur 20 ist durch ein Federelement 25, vorzugsweise eine Schenkelfeder oder Blattfeder, vorgespannt, welches den zweiten Teil 20b der Verriegelungskontur 20 in Richtung der verriegelten Stellung mit einer Kraft beaufschlagt. Das bewegbare zweite Teil 20b der Verriegelungskontur 20 ist um einen Bolzen 30 drehbar gelagert, welcher die Drehachse 24 für den bewegbaren zweiten Teil 20b der Verriegelungskontur 20 bildet.

Das am Montagekörper 7 zu verriegelnde Beschlagteil 5 des Möbelscharniers 4 kann wenigstens zwei, vorzugsweise genau drei, übereinander angeordnete Platten 29a, 29b, 29c aufweisen. Durch wenigstens eine Einstellvorrichtung 9a, 9b, 9c sind die wenigstens zwei Platten 29a, 29b, 29c relativ zueinander verschiebbar und/oder relativ zueinander verschwenkbar.

Im gezeigten Ausführungsbeispiel weisen die Einstellvorrichtungen 9a, 9b, 9c jeweils einen Exzenter auf. Der Exzenter der ersten Einstellvorrichtung 9a ist über die Lagerstelle 40a mit der zweiten Platte 29b drehbar verbunden (vorzugsweise vertaumelt) und stützt sich mit seiner exzentrischen Steuerkontur an der dritten Platte 29c ab.

Der Exzenter der zweiten Einstellvorrichtung 9b ist über die Lagerstelle 40b mit der ersten Platte 29a drehbar verbunden (vorzugsweise vertaumelt) und stützt sich mit seiner exzentrischen Steuerkontur an der zweiten Platte 29b ab.

Selbstverständlich ist es auch möglich, dass die Einstellvorrichtungen 9a, 9b, 9c anstelle des Exzenters auch ein Schneckengetriebe oder eine drehbare Spiralscheibe aufweisen, welche mit voneinander beabstandeten Vorsprüngen des einzustellenden Bauteiles zusammenwirkt.

Der Gelenkhebel 12 ist mit der dritten Platte 29c des ersten Beschlagteil 5 einstückig verbunden. Durch eine, vorzugsweise im Wesentlichen rechteckige, Abdeckung 35 ist zumindest ein Einstellrad, vorzugsweise zumindest zwei Einstellräder, der Einstellvorrichtungen 9a, 9b, 9c abdeckbar.

Die Verriegelungsvorrichtung 18 kann wenigstens ein weiteres Halteteil 27 umfassen, wobei die beiden Halteteile 19, 27 der Verriegelungsvorrichtung 18 in einer Richtung quer zur wenigstens einen Gelenkachse 14 voneinander beabstandet sind, wobei vorzugsweise vorgesehen ist, dass
- die beiden Halteteile 19, 27 der Verriegelungsvorrichtung 18 jeweils eine Längsrichtung L1, L2 aufweisen, wobei die Längsrichtungen L1, L2 der beiden Halteteile 19, 27 im Wesentlichen parallel zueinander verlaufen, und/oder
- das wenigstens eine weitere Halteteil 27 als zylindrischer Bolzen ausgebildet ist, vorzugsweise wobei das zu verriegelnde Beschlagteil 5, 6 des Möbelscharniers 4 zumindest zwei voneinander beabstandete Seitenstege 21a, 21b aufweist, zwischen denen der zylindrische Bolzen angeordnet ist.

Das wenigstens eine feststehende erste Teil 20a der Verriegelungskontur 20 kann an einem Hakenelement 22 ausgebildet sein. Vorzugsweise ist vorgesehen, dass das erste Teil 20a der Verriegelungskontur 20 in Richtung des Beschlagteils 6 geöffnet ist, welches über die wenigstens eine Gelenkachse 14 mit dem zu verriegelnden Beschlagteil 5 verbunden ist. Zu erkennen ist, dass das wenigstens eine feststehende erste Teil 20a der Verriegelungskontur 20 im Querschnitt einen konkaven, vorzugsweise etwa halbkreisförmigen, Abschnitt aufweist.

Im gezeigten Ausführungsbeispiel weist die Verriegelungskontur 20 wenigstens zwei feststehende erste Teile 20a auf, welche in einer Richtung parallel zur wenigstens einen Gelenkachse 14 voneinander beabstandet sind, wobei das wenigstens eine zweite Teil 20b der Verriegelungskontur 20 zwischen den wenigstens zwei feststehenden ersten Teilen 20a der Verriegelungskontur 20 angeordnet ist.

Das wenigstens eine zweite Teil 20b der Verriegelungskontur 20 kann an einem Hebel 23 ausgebildet sein. Vorzugsweise ist vorgesehen,
- dass der Hebel 23 an einem Ende um eine Drehachse 24 drehbar gelagert ist, und/oder
- dass ein Federelement 25, vorzugsweise eine Schenkelfeder oder Blattfeder, vorgesehen ist, welche den Hebel 23 in Richtung der verriegelten Stellung mit einer Kraft beaufschlagt, und/oder
- dass der Hebel 23 ein freies Ende 26 aufweist, an welchem der zweite Teil 20b der Verriegelungskontur 20 angeordnet ist, und/oder
- dass der Hebel 23 ein freies Ende 26 aufweist, an welchem ein Betätigungselement 26a zur manuellen Entriegelung der Verriegelungsvorrichtung 18 angeordnet ist.

Die zweite Platte 29b ist von hinten, d.h. in Richtung X, zwischen die Seitenstege 21a, 21b der dritten Platte 29c einschiebbar, wobei die dritte Platte 29c einen nach innen weisenden Anschlag 36, vorzugsweise in Form einer Prägung, zur Begrenzung einer Bewegung der zweiten Platte 29b aufweist. Der Exzenter der ersten Einstellvorrichtung 9a ist über die Lagerstelle 40a mit der zweiten Platte 29b drehbar verbunden und stützt sich mit seiner exzentrischen Steuerkontur an der dritten Platte 29c ab. Durch eine Betätigung der ersten Einstellvorrichtung 9a ist die dritte Platte 29c relativ zur zweiten Platte 29b in Richtung X einstellbar.

Der Exzenter der zweiten Einstellvorrichtung 9b ist über die Lagerstelle 40b mit der ersten Platte 29a drehbar verbunden und stützt sich mit seiner exzentrischen Steuerkontur an der zweiten Platte 29b ab. Durch eine Betätigung der zweiten Einstellvorrichtung 9b sind die Platten 29b, 29c gemeinsam relativ zur ersten Platte 29a in Richtung Y einstellbar.

Die dritte Einstellvorrichtung 9c weist im gezeigten Ausführungsbeispiel eine Einstellschraube auf, welche sich mit ihrem unteren Ende an der Lagerstelle 40c der ersten Platte 29a abstützt. Die Einstellschraube der dritten Einstellvorrichtung 9c ist mit einem Außengewinde versehen, welches mit einem Innengewinde 41 der zweiten Platte 29b zusammenwirkt. Durch eine Betätigung der dritten Einstellvorrichtung 9c ist die zweite Platte 29b relativ zur ersten Platte 29a um das stiftförmige Halteteil 19 in Richtung Z verschwenkbar.

Die beiden feststehenden ersten Teile 20a der Verriegelungskontur 20 sind jeweils an einem Hakenelement 22 ausgebildet, wobei das bewegbare zweite Teil 20b der Verriegelungskontur 20 zwischen den beiden ersten Teilen 20a der Verriegelungskontur 20 angeordnet ist. Das bewegbare zweite Teil 20b ist um den Bolzen 30 schwenkbar gelagert, welcher die Drehachse 24 für das zweite Teil 20b bildet. Vorzugsweise ist vorgesehen, dass die Richtung der zumindest einen Gelenkachse 14 und die Richtung der Drehachse 24 parallel zueinander verlaufen.

Angemerkt sei, dass die Schraube 17, durch welche der Montagekörper 7 am Möbelkorpus 2 befestigt ist, in einem zusammengebauten und in einem montierten Zustand des Möbelscharniers 4 am Möbelkorpus 2 durch ein Werkzeug, vorzugsweise einen Schraubendreher, stets zu betätigen ist. Hierfür sind in den Platten 29a, 29b, 29c die Ausnehmungen derart anzuordnen, dass ein Einführen des Werkzeuges und eine Drehbewegung der Schraube 17 mittels des Werkzeuges in allen Betriebsstellungen des Möbelscharniers 4 möglich ist.

Fig. 3a-3d zeigen den Montageablauf des ersten Beschlagteiles 5 des Möbelscharniers 4 am Montagekörper 7. Der Montagekörper 7 ist in einem ersten Montageschritt über die Schraube 17 am Möbelkorpus 2, insbesondere am Rahmen 2a des Möbelkorpus 2, zu befestigen. Durch die Vorsprünge 34a, 34b wird eine verbesserte Vorpositionierung des Montagekörpers 7 relativ zum Rahmen 2a des Möbelkorpus 2 ermöglicht.

Das erste Beschlagteil 5 umfasst die zwei voneinander beabstandeten Halteteile 19, 27, welche im gezeigten Ausführungsbeispiel eine zylindrische Außenkontur aufweisen. Die beiden Halteteile 19, 27 sind in einer Richtung quer zur wenigstens einen Gelenkachse 14 voneinander beabstandet und weisen jeweils eine Längsrichtung L1, L2 auf, welche im Wesentlichen parallel zueinander verlaufen.

Der Montagekörper 7 ist mit der Verriegelungskontur 20 versehen, welche die beiden feststehenden ersten Teile 20a und den bewegbaren zweiten Teil 20b aufweist. Der zweite Teil 20b ist beweglich zwischen den beiden feststehenden Teilen 20a gelagert.

Die Verriegelungskontur 20 des Montagekörpers 7 ist mit dem Halteteil 19 des Beschlagteiles 5 lösbar verriegelbar. Der Montagekörper 7 weist zudem eine Aufnahmevorrichtung 28 zur Aufnahme des weiteren Halteteiles 27 des ersten Beschlagteiles 5 auf.

Ausgehend von der Stellung gemäß Fig. 3a wird das Beschlagteil 5 auf den Montagekörper 7 aufgesetzt und in Richtung der Fügebewegung bewegt. Durch die Bewegung des Beschlagteiles 5 in Richtung der Fügebewegung wird das zweite Teil 20b der Verriegelungskontur 20 entgegen einer Kraft des Federelementes 25 um die Drehachse 24 bewegt (Fig. 3b).

Die beiden Halteteile 19, 27 sind durch eine einzige gemeinsame, vorzugsweise translatorische, Fügebewegung in der Verriegelungskontur 20 und in der wenigstens einen Aufnahmevorrichtung 28 anordenbar (Fig. 3c). Durch eine fortgesetzte Bewegung des Beschlagteiles 5 in Richtung der Fügebewegung schnappt der zweite Teil 20b der Verriegelungskontur 20 durch eine Kraft des Federelementes 25 zurück und verriegelt dadurch das Halteteil 19 in einer kraftschlüssigen und in einer formschlüssigen Weise. Die beiden Teile 20a, 20b der Verriegelungskontur 20 bilden im Querschnitt zusammen einen Dreiviertelkreis aus und/oder sind in einer Richtung parallel zur wenigstens einen Gelenkachse 14 versetzt zueinander angeordnet.

Die Verriegelung zwischen dem Montagekörper 7 und dem Beschlagteil 5 ist durch Kraftausübung auf das zweite Teil 20b der Verriegelungskontur 20 entgegen einer Kraft des Federelementes 25 wieder lösbar. Die Kraftausübung auf das zweite Teil 20b zum Lösen der Verriegelung kann beispielsweise manuell, d.h. ohne die Verwendung eines Werkzeuges, erfolgen. Alternativ kann zur Kraftausübung auf das zweite Teil 20b zum Lösen der Verriegelung zwischen dem Montagekörper 7 und dem Beschlagteil 5 auch ein Werkzeug eingesetzt werden.

## Patentansprüche

1. Scharnieranordnung, umfassend:
- einen an einem Möbelkorpus (2), insbesondere an einem Rahmen (2a) des Möbelkorpus (2), zu befestigenden Montagekörper (7),
- ein Möbelscharnier (4), welches zwei über wenigstens eine, insbesondere genau eine, Gelenkachse (14) miteinander verbundene Beschlagteile (5, 6) aufweist,
- eine Verriegelungsvorrichtung (18), mit welcher eines der Beschlagteile (5, 6) des Möbelscharniers (4) mit dem Montagekörper (7) lösbar verriegelbar ist,
wobei das am Montagekörper (7) zu verriegelnde Beschlagteil (5, 6) des Möbelscharniers (4) drei übereinander angeordnete Platten (29a, 29b, 29c) aufweist, **dadurch gekennzeichnet, dass** die drei übereinander angeordneten Platten zumindest durch wenigstens ein gemeinsames stiftförmiges Halteteil (19) miteinander verbunden sind, wobei das wenigstens eine Halteteil (19) einen Teil der Verriegelungsvorrichtung (18) darstellt und eine Außenkontur (19a) aufweist, und dass die Verriegelungsvorrichtung (18) eine zur Außenkontur (19a) des wenigstens einen Halteteils (19) korrespondierende Verriegelungskontur (20) aufweist, wobei die Verriegelungskontur (20) wenigstens einen ersten Teil (20a), welcher feststehend ausgebildet ist, und wenigstens einen relativ zum ersten Teil (20a) verschwenkbaren zweiten Teil (20b) aufweist, wobei das wenigstens eine Halteteil (19) in einer verriegelten Stellung zwischen den beiden Teilen (20a, 20b) der Verriegelungskontur (20) aufgenommen ist.

2. Scharnieranordnung nach Anspruch 1, **dadurch gekennzeichnet, dass** eine erste der drei Platten (29a, 29b, 29c) in einer verriegelten Stellung dem Montagekörper (7) zugewandt ist, eine dritte der drei Platten (29a, 29b, 29c) eine äußere Position einnimmt, und eine zweite der drei Platten (29a, 29b, 29c) eine Mittelstellung zwischen der ersten der drei Platten (29a, 29b, 29c) und der dritten der drei Platten (29a, 29b, 29c) einnimmt.

3. Scharnieranordnung nach Anspruch 2, **dadurch gekennzeichnet, dass** eine Einstellvorrichtung (9b) zur Höhenverstellung vorgesehen ist, durch welche die zweite der drei Platten (29a, 29b, 29c) relativ zur ersten der drei Platten (29a, 29b, 29c) verschiebbar ist.

4. Scharnieranordnung nach Anspruch 3, **dadurch gekennzeichnet, dass**
- die zweite der drei Platten (29a, 29b, 29c) relativ zur ersten der drei Platten (29a, 29b, 29c) in einer Richtung parallel zur wenigstens einen Gelenkachse (14) verschiebbar ist, und/oder
- die Einstellvorrichtung (9b) zur Höhenverstellung ein drehbar gelagertes Einstellrad aufweist, vorzugsweise wobei das Einstellrad über eine Lagerstelle (40b) mit der ersten der drei Platten (29a, 29b, 29c) drehbar verbunden ist und sich an der zweiten der drei Platten (29a, 29b, 29c) abstützt, und/oder
- die dritte der drei Platten (29a, 29b, 29c) synchron mit der zweiten der drei Platten (29a, 29b, 29c) durch die Einstellvorrichtung (9b) zur Höhenverstellung relativ zur ersten der drei Platten (29a, 29b, 29c) verschiebbar ist.

5. Scharnieranordnung nach einem der Ansprüche 2 bis 4, **dadurch gekennzeichnet, dass** eine Einstellvorrichtung (9c) zur Seitenverstellung vorgesehen ist, durch welche die zweite der drei Platten (29a, 29b, 29c) relativ zur ersten der drei Platten (29a, 29b, 29c) verschwenkbar ist.

6. Scharnieranordnung nach Anspruch 5, **dadurch gekennzeichnet, dass**
- die zweite der drei Platten (29a, 29b, 29c) relativ zur ersten der drei Platten (29a, 29b, 29c) um das wenigstens eine gemeinsame stiftförmige Halteteil (19) verschwenkbar ist, und/oder
- die Einstellvorrichtung (9c) zur Seitenverstellung eine Einstellschraube aufweist, welche sich mit ihrem unteren Ende an einer Lagerstelle (40c) der ersten der drei Platten (29a, 29b, 29c) abstützt und mit einem Außengewinde versehen ist, welches mit einem Innengewinde (41) der zweiten der drei Platten (29a, 29b, 29c) zusammenwirkt, und/oder
- die dritte der drei Platten (29a, 29b, 29c) synchron mit der zweiten der drei Platten (29a, 29b, 29c) durch die Einstellvorrichtung (9c) zur Seitenverstellung relativ zur ersten der drei Platten (29a, 29b, 29c) verschwenkbar ist.

7. Scharnieranordnung nach einem der Ansprüche 2 bis 6, **dadurch gekennzeichnet, dass** eine Einstellvorrichtung (9a) zur Tiefenverstellung vorgesehen ist, durch welche die dritte der drei Platten (29a, 29b, 29c) relativ zur zweiten der drei Platten (29a, 29b, 29c) verschiebbar ist.

8. Scharnieranordnung nach Anspruch 7, **dadurch gekennzeichnet, dass**
- die dritte der drei Platten (29a, 29b, 29c) relativ zur zweiten der drei Platten (29a, 29b, 29c) in einer Richtung quer zur wenigstens einen Gelenkachse (14) verschiebbar ist, und/oder
- die Einstellvorrichtung (9a) zur Tiefenverstellung ein drehbar gelagertes Einstellrad aufweist, vorzugsweise wobei das Einstellrad über eine Lagerstelle (40a) mit der zweiten der drei Platten (29a, 29b, 29c) drehbar verbunden ist und sich an der dritten der drei Platten (29a, 29b, 29c) abstützt, und/oder
- die erste der drei Platten (29a, 29b, 29c) synchron mit der zweiten der drei Platten (29a, 29b, 29c) durch die Einstellvorrichtung (9a) zur Tiefenverstellung relativ zur dritten der drei Platten (29a, 29b, 29c) verschiebbar ist, und/oder
- die dritte der drei Platten (29a, 29b, 29c) wenigstens einen Anschlag (36), vorzugsweise in Form einer Prägung, zur Begrenzung einer Bewegung der zweiten der drei Platten (29a, 29b, 29c) aufweist.

9. Scharnieranordnung nach einem der Ansprüche 2 bis 8, **dadurch gekennzeichnet, dass** wenigstens eine der drei Platten (29a, 29b, 29c), vorzugsweise alle drei der drei Platten (29a, 29b, 29c),
- im Querschnitt zumindest bereichsweise U-förmig ausgebildet ist, vorzugsweise wobei die U-Form in Richtung des Montagekörpers (7) hin geöffnet ist, und/oder
- zumindest zwei voneinander beabstandete Seitenstege (21a, 21b) aufweist.

10. Scharnieranordnung nach einem der Ansprüche 1 bis 9, **dadurch gekennzeichnet, dass** das wenigstens eine gemeinsame stiftförmige Halteteil (19)
- in wenigstens einem, vorzugsweise nach einer Seite hin offenen, Langloch (42) in der dritten der drei Platten (29a, 29b, 29c) verschiebbar gelagert ist, und/oder
- in wenigstens einer, vorzugsweise kreisförmigen, Öffnung (43) in der zweiten der drei Platten (29a, 29b, 29c) gelagert ist, und/oder
- in wenigstens einer, vorzugsweise kreisförmigen, Öffnung (44) in der ersten der drei Platten (29a, 29b, 29c) gelagert ist.

11. Scharnieranordnung nach einem der Ansprüche 1 bis 10, **dadurch gekennzeichnet, dass**
- beide Teile (20a, 20b) der Verriegelungskontur (20) am Montagekörper (7) und das wenigstens eine Halteteil (19) am zu verriegelnden Beschlagteil (5, 6) des Möbelscharniers (4) angeordnet sind, und/oder
- die Außenkontur (19a) des wenigstens einen Halteteiles (19) zumindest bereichsweise zylindrisch ausgebildet ist, und/oder
- das wenigstens eine feststehende erste Teil (20a) der Verriegelungskontur (20) an einem Hakenelement (22) ausgebildet ist, vorzugsweise wobei das erste Teil (20a) der Verriegelungskontur (20) in Richtung des Beschlagteiles (5, 6) geöffnet ist, welches über die wenigstens eine Gelenkachse (14) mit dem zu verriegelnden Beschlagteil (5, 6) verbunden ist, und/oder
- das wenigstens eine feststehende erste Teil (20a) der Verriegelungskontur (20) im Querschnitt einen konkaven, vorzugsweise halbkreisförmigen, Abschnitt aufweist, und/oder
- die beiden Teile (20a, 20b) der Verriegelungskontur (20) im Querschnitt zusammen einen Dreiviertelkreis ausbilden, und/oder in einer Richtung parallel zur wenigstens einen Gelenkachse (14) versetzt zueinander angeordnet sind, und/oder
- die Verriegelungskontur (20) wenigstens zwei feststehende erste Teile (20a) aufweist, welche in einer Richtung parallel zur wenigstens einen Gelenkachse (14) voneinander beabstandet sind, wobei das wenigstens eine zweite Teil (20b) der Verriegelungskontur (20) zwischen den wenigstens zwei feststehenden ersten Teilen (20a) angeordnet ist.

12. Scharnieranordnung nach einem der Ansprüche 1 bis 11, **dadurch gekennzeichnet, dass** das wenigstens eine zweite Teil (20b) der Verriegelungskontur (20) an einem Hebel (23) ausgebildet ist, vorzugsweise wobei
- der Hebel (23) an einem Ende um eine Drehachse (24) drehbar gelagert ist, und/oder
- ein Federelement (25), vorzugsweise eine Schenkelfeder oder Blattfeder, vorgesehen ist, welches den Hebel (23) in Richtung der verriegelten Stellung mit einer Kraft beaufschlagt, und/oder
- der Hebel (23) ein freies Ende (26) aufweist, an welchem der zweite Teil (20b) der Verriegelungskontur (20) angeordnet ist, und/oder
- der Hebel (23) ein freies Ende (26) aufweist, an welchem ein Betätigungselement (26a) zur manuellen Entriegelung der Verriegelungsvorrichtung (18) angeordnet ist.

13. Scharnieranordnung nach einem der Ansprüche 1 bis 12, **dadurch gekennzeichnet, dass** die Verriegelungsvorrichtung (18) wenigstens ein weiteres Halteteil (27) umfasst, wobei die beiden Halteteile (19, 27) der Verriegelungsvorrichtung (18) in einer Richtung quer zur wenigstens einen Gelenkachse (14) voneinander beabstandet sind, vorzugsweise wobei
- die beiden Halteteile (19, 27) der Verriegelungsvorrichtung (18) jeweils eine Längsrichtung (L1, L2) aufweisen, wobei die Längsrichtungen (L1, L2) der beiden Halteteile (19, 27) im Wesentlichen parallel zueinander verlaufen, und/oder
- das wenigstens eine weitere Halteteil (27) als zylindrischer Bolzen ausgebildet ist, vorzugsweise wobei das zu verriegelnde Beschlagteil (5, 6) des Möbelscharniers (4) zumindest zwei voneinander beabstandete Seitenstege (21a, 21b) aufweist, zwischen denen der zylindrische Bolzen angeordnet ist.

14. Scharnieranordnung nach Anspruch 13, **dadurch gekennzeichnet, dass** wenigstens eine Aufnahmevorrichtung (28) vorgesehen ist, in welcher das wenigstens eine weitere Halteteil (27) anordenbar ist, vorzugsweise wobei
- das die wenigstens eine Aufnahmevorrichtung (28) in Richtung des Beschlagteils (5, 6) geöffnet ist, welches über die wenigstens eine Gelenkachse (14) mit dem zu verriegelnden Beschlagteil (5, 6) verbunden ist, und/oder
- die beiden Halteteile (19, 27) der Verriegelungsvorrichtung (18) durch eine einzige gemeinsame, vorzugsweise translatorische, Fügebewegung (FB) in der Verriegelungskontur (20) und in der wenigstens einen Aufnahmevorrichtung (28) anordenbar sind.

15. Scharnieranordnung nach einem der Ansprüche 1 bis 14, **dadurch gekennzeichnet, dass** das Beschlagteil (5, 6), welches über die wenigstens eine Gelenkachse (14) mit dem zu verriegelnden Beschlagteil (5, 6) verbunden ist, als Scharniertopf (6a) ausgebildet ist, bevorzugt wobei in einem Hohlraum (6b) des Scharniertopfes (6a) eine Dämpfvorrichtung (10) zur Dämpfung einer Relativbewegung der beiden Beschlagteile (5, 6) des Möbelscharniers (4) zueinander angeordnet ist, besonders bevorzugt wobei eine Dämpfleistung der Dämpfvorrichtung (10), vorzugsweise durch einen Schalter (11), einstellbar ist.

## Claims

1. A hinge assembly, comprising:
- a mounting body (7) configured to be fixed to a furniture carcass (2), in particular to a frame (2a) of the furniture carcass (2),
- a furniture hinge (4) having two fitting portions (5, 6) connected to each other via at least one, in particular precisely one, hinge axis (14),
- a locking device (18) for releasably locking one of the fitting portions (5, 6) of the furniture hinge (4) to the mounting body (7),
- wherein the fitting portion (5, 6) of the furniture hinge (4), that is to be locked to the mounting body (7), includes three plates (29a, 29b, 29c) arranged above each other,
**characterized in that** the three plates (29a, 29b, 29c) arranged above each other are connected to each other by at least one common, pin-shaped holding portion (19), wherein the at least one holding portion (19) forms part of the locking device (18) and includes an outer contour (19a), and that the locking device (18) includes a locking contour (20) corresponding to the outer contour (19a) of the at least one holding portion (19), wherein the locking contour (20) includes at least a stationary first portion (20a) and at least a second portion (20b) configured to pivot relative to the first portion (20a), wherein the at least one holding portion (19), in a locked position, is received between the two portions (20a, 20b) of the locking contour (20).

2. The hinge assembly according to claim 1, **characterized in that** a first of the three plates (29a, 29b, 29c) faces towards the mounting body (7) in a locked position, a third of the three plates (29a, 29b, 29c) adopts an outer position, and a second of the three plates (29a, 29b, 29c) adopts a middle position between the first of the three plates (29a, 29b, 29c) and the third of the three plates (29a, 29b, 29c).

3. The hinge assembly according to claim 2, **characterized in that** an adjustment device (9b) for height adjustment is provided by which the second of the three plates (29a, 29b, 29c) is displaceable relative to the first of the three plates (29a, 29b, 29c).

4. The hinge assembly according to claim 3, **characterized in that**
- the second of the three plates (29a, 29b, 29c) is displaceable relative to the first of the three plates (29a, 29b, 29c) in a direction extending parallel to the at least one hinge axis (14), and/or
- the adjustment device (9b) for height adjustment includes a rotatably mounted adjustment wheel, preferably wherein the adjustment wheel is rotatably connected to the first of the three plates (29a, 29b, 29c) via a bearing location (40b) and is supported on the second of the three plates (29a, 29b, 29c), and/or
- the third of the three plates (29a, 29b, 29c) is displaceable relative to the first of the three plates (29a, 29b, 29c) synchronously with the second of the three plates (29a, 29b, 29c) by the adjustment device (9b) for height adjustment.

5. The hinge assembly according to one of the claims 2 to 4, **characterized in that** an adjustment device (9c) for lateral adjustment is provided by which the second of the three plates (29a, 29b, 29c) is pivotable relative to the first of the three plates (29a, 29b, 29c).

6. The hinge assembly according to claim 5, **characterized in that**
- the second of the three plates (29a, 29b, 29c) is pivotable relative to the first of the three plates (29a, 29b, 29c) about the at least one common, pin-shaped holding portion (19), and/or
- the adjustment device (9c) for lateral adjustment includes an adjustment screw which is supported with its lower end on a bearing location (40c) of the first of the three plates (29a, 29b, 29c) and is provided with an external thread cooperating with an internal thread (41) of the second of the three plates (29a, 29b, 29c), and/or
- the third of the three plates (29a, 29b, 29c) is pivotable relative to the first of the three plates (29a, 29b, 29c) synchronously with the second of the three plates (29a, 29b, 29c) by the adjustment device (9c) for lateral adjustment.

7. The hinge assembly according to one of the claims 2 to 6, **characterized in that** an adjustment device (9a) for depth adjustment is provided by which the third of the three plates (29a, 29b, 29c) is displaceable relative to the second of the three plates (29a, 29b, 29c).

8. The hinge assembly according to claim 7, **characterized in that**
- the third of the three plates (29a, 29b, 29c) is displaceable relative to the second of the three plates (29a, 29b, 29c) in a direction extending transversely to the at least one hinge axis (14), and/or
- the adjustment device (9a) for depth adjustment includes a rotatably mounted adjustment wheel, preferably wherein the adjustment wheel is rotatably connected to the second of the three plates (29a, 29b, 29c) via a bearing location (40a) and is supported on the third of the three plates (29a, 29b, 29c), and/or
- the first of the three plates (29a, 29b, 29c) is displaceable relative to the third of the three plates (29a, 29b, 29c) synchronously with the second of the three plates (29a, 29b, 29c) by the adjustment device (9a) for depth adjustment, and/or
- the third of the three plates (29a, 29b, 29c) includes at least one stop (36), preferably in the form of an embossment, for limiting a movement of the second of the three plates (29a, 29b, 29c).

9. The hinge assembly according to one of claims 2 to 8, **characterized in that** at least one of the three plates (29a, 29b, 29c), preferably all three of the three plates (29a, 29b, 29c),
- is at least partially U-shaped in a cross section, preferably wherein the U-shape is open in a direction towards the mounting body (7), and/or
- includes at least two side limbs (21a, 21b) mutually spaced apart from each other.

10. The hinge assembly according to one of the claims 1 to 9, **characterized in that** the at least one common, pin-shaped holding portion (19)
- is displaceably mounted in at least one elongated hole (42), preferably configured to be open to one side, in the third of the three plates (29a, 29b, 29c), and/or
- is mounted in at least one, preferably circular, opening (43) in the second of the three plates (29a, 29b, 29c), and/or
- is mounted in at least one, preferably circular, opening (44) in the first of the three plates (29a, 29b, 29c).

11. The hinge assembly according to one of the claims 1 to 10, **characterized in that**
- both portions (20a, 20b) of the locking contour (20) are arranged on the mounting body (7), and the at least one holding portion (19) is arranged on the fitting portion (5, 6) of the furniture hinge (4) that is to be locked, and/or
- the outer contour (19a) of the at least one holding portion (19) is at least partially cylindrical, and/or
- the at least one stationary first portion (20a) of the locking contour (20) is formed on a hook element (22), preferably wherein the first portion (20a) of the locking contour (20) is open in a direction of the fitting portion (5, 6) which is connected to the fitting portion (5, 6) to be locked via the at least one hinge axis (14), and/or
- the at least one stationary first portion (20a) of the locking contour (20) includes a concave, preferably semicircular, portion in a cross section, and/or
- the two portions (20a, 20b) of the locking contour (20) jointly form a three-quarter circle in a cross section, and/or are arranged offset relative to each other in a direction extending parallel to the at least one hinge axis (14), and/or
- the locking contour (20) includes at least two stationary first portions (20a) spaced apart from each other in a direction extending parallel to the at least one hinge axis (14), wherein the at least one second portion (20b) of the locking contour (20) is arranged between the at least two stationary first portions (20a).

12. The hinge assembly according to one of the claims 1 to 11, **characterized in that** the at least one second portion (20b) of the locking contour (20) is formed on a lever (23), preferably wherein
- one end of the lever (23) is pivotally mounted about a pivoting axis (24), and/or
- a spring element (25), preferably a leg spring or leaf spring, is provided which applies a force to the lever (23) in a direction of the locked position, and/or
- the lever (23) has a free end (26) on which the second portion (20b) of the locking contour (20) is arranged, and/or
- the lever (23) has a free end (26) on which an actuating element (26a) for manually unlocking the locking device (18) is arranged.

13. The hinge assembly according to one of the claims 1 to 12, **characterized in that** the locking device (18) includes at least one further holding portion (27), wherein the two holding portions (19, 27) of the locking device (18) are spaced apart from each other in a direction extending transversely to the at least one hinge axis (14), preferably wherein
- each of the two holding portions (19, 27) of the locking device (18) has a longitudinal direction (L1, L2), the longitudinal directions (L1, L2) of the two holding portions (19, 27) extending substantially parallel to each other, and/or
- the at least one further holding portion (27) is in the form of a cylindrical bolt, preferably wherein the fitting portion (5, 6) of the furniture hinge (4) that is to be locked includes at least two mutually spaced side limbs (21a, 21b) between which the cylindrical bolt is arranged.

14. The hinge assembly according to claim 13, **characterized in that** at least one receiving device (28) is provided, in which the at least one further holding portion (27) can be arranged, preferably wherein
- the at least one receiving device (28) is open in a direction of the fitting portion (5, 6) which is connected to the fitting portion (5, 6) to be locked via the at least one hinge axis (14), and/or
- the two holding portions (19, 27) of the locking device (18) can be arranged in the locking contour (20) and in the at least one receiving device (28) through a single common, preferably translational, assembly movement (FB).

15. The hinge assembly according to one of claims 1 to 14, **characterized in that** the fitting portion (5, 6), which is connected to the fitting portion (5, 6) to be locked via the at least one hinge axis (14), is formed as a hinge cup (6a), preferably wherein a damping device (10) for dampening a relative movement of the two fittings portions (5, 6) of the furniture hinge (4) to each other is arranged in a cavity (6b) of the hinge cup (6a), particularly preferably wherein a damping power of the damping device (10) is adjustable, preferably by a switch (11).

## Revendications

1. Ensemble charnière comprenant:
- un corps de montage (7) à fixer à un corps de meuble (2), en particulier à un cadre (2a) du corps de meuble (2),
- une charnière de meuble (4) qui présente deux parties de ferrure (5, 6) reliées l'une à l'autre par le biais d'au moins un axe d'articulation (14), en particulier précisément un,
- un dispositif de verrouillage (18), avec lequel une des parties de ferrure (5, 6) de la charnière de meuble (4) est verrouillable de manière amovible au corps de montage (7),
- dans lequel la partie de ferrure (5, 6) à verrouiller au niveau du corps de montage (7) de la charnière de meuble (4) présente trois plaques (29a, 29b, 29c) agencées les unes au-dessus des autres,
**caractérisé en ce que** les trois plaques agencées les unes au-dessus des autres sont reliées entre elles au moins par au moins une partie de retenue (19) commune en forme de tige, dans lequel l'au moins une partie de retenue (19) constitue une partie du dispositif de verrouillage (18) et présente un contour extérieur (19a), et **en ce que** le dispositif de verrouillage (18) présente un contour de verrouillage (20) correspondant au contour extérieur (19a) de l'au moins une partie de retenue (19), dans lequel le contour de verrouillage (20) présente au moins une première partie (20a) qui est réalisée de manière fixe, et au moins une deuxième partie (20b) pivotante par rapport à la première partie (20a), dans lequel l'au moins une partie de retenue (19) est reçue dans une position verrouillée entre les deux parties (20a, 20b) du contour de verrouillage (20).

2. Ensemble charnière selon la revendication 1, **caractérisé en ce qu'**une première des trois plaques (29a, 29b, 29c) est tournée dans une position verrouillée vers le corps de montage (7), une troisième des trois plaques (29a, 29b, 29c) occupe une position extérieure, et une deuxième des trois plaques (29a, 29b, 29c) occupe une position médiane entre la première des trois plaques (29a, 29b, 29c) et la troisième des trois plaques (29a, 29b, 29c).

3. Ensemble charnière selon la revendication 2, **caractérisé en ce qu'**un dispositif de réglage (9b) est prévu pour le réglage en hauteur, par lequel la deuxième des trois plaques (29a, 29b, 29c) est mobile par rapport à la première des trois plaques (29a, 29b, 29c).

4. Ensemble charnière selon la revendication 3, **caractérisé en ce que**
- la deuxième des trois plaques (29a, 29b, 29c) est mobile par rapport à la première des trois plaques (29a, 29b, 29c) dans un sens parallèle à au moins un axe d'articulation (14), et/ou
- le dispositif de réglage (9b) présente pour le réglage en hauteur une roue de réglage logée de manière rotative, de préférence dans lequel la roue de réglage est reliée de manière rotative par le biais d'un point d'appui (40b) à la première des trois plaques (29a, 29b, 29c) et s'appuie contre la deuxième des trois plaques (29a, 29b, 29c), et/ou
- la troisième des trois plaques (29a, 29b, 29c) est mobile de manière synchrone avec la deuxième des trois plaques (29a, 29b, 29c) par le dispositif de réglage (9b) pour le réglage en hauteur par rapport à la première des trois plaques (29a, 29b, 29c).

5. Ensemble charnière selon l'une quelconque des revendications 2 à 4, **caractérisé en ce qu'**un dispositif de réglage (9c) est prévu pour le réglage latéral, par lequel la deuxième des trois plaques (29a, 29b, 29c) est pivotante par rapport à la première des trois plaques (29a, 29b, 29c).

6. Ensemble charnière selon la revendication 5, **caractérisé en ce que**
- la deuxième des trois plaques (29a, 29b, 29c) est pivotante par rapport à la première des trois plaques (29a, 29b, 29c) autour de l'au moins une partie de retenue (19) commune en forme de tige, et/ou
- le dispositif de réglage (9c) présente pour le réglage latéral une vis de réglage qui s'appuie avec son extrémité inférieure contre un point d'appui (40c) de la première des trois plaques (29a, 29b, 29c) et est pourvue d'un filetage extérieur qui coagit avec un filetage intérieur (41) de la deuxième des trois plaques (29a, 29b, 29c), et/ou
- la troisième des trois plaques (29a, 29b, 29c) est mobile de manière synchrone avec la deuxième des trois plaques (29a, 29b, 29c) par le dispositif de réglage (9c) pour le réglage latéral par rapport à la première des trois plaques (29a, 29b, 29c).

7. Ensemble charnière selon l'une quelconque des revendications 2 à 6, **caractérisé en ce qu'**un dispositif de réglage (9a) est prévu pour le réglage en profondeur, par lequel la troisième des trois plaques (29a, 29b, 29c) est mobile par rapport à la deuxième des trois plaques (29a, 29b, 29c).

8. Ensemble charnière selon la revendication 7, **caractérisé en ce que**
- la troisième des trois plaques (29a, 29b, 29c) est mobile par rapport à la deuxième des trois plaques (29a, 29b, 29c) dans un sens transversal à au moins un axe d'articulation (14), et/ou
- le dispositif de réglage (9a) présente pour le réglage en profondeur une roue de réglage logée de manière rotative, de préférence dans lequel la roue de réglage est reliée de manière rotative par le biais d'un point d'appui (40a) à la deuxième des trois plaques (29a, 29b, 29c) et s'appuie contre la troisième des trois plaques (29a, 29b, 29c), et/ou
- la première des trois plaques (29a, 29b, 29c) est mobile de manière synchrone avec la deuxième des trois plaques (29a, 29b, 29c) par le dispositif de réglage (9a) pour le réglage en profondeur par rapport à la troisième des trois plaques (29a, 29b, 29c), et/ou
- la troisième des trois plaques (29a, 29b, 29c) présente au moins une butée (36), de préférence sous la forme d'un gaufrage, pour la délimitation d'un mouvement de la deuxième des trois plaques (29a, 29b, 29c).

9. Ensemble charnière selon l'une quelconque des revendications 2 à 8, **caractérisé en ce qu'**au moins une des trois plaques (29a, 29b, 29c), de préférence l'ensemble des trois plaques (29a, 29b, 29c),
- est réalisée en section transversale au moins par endroits en forme de U, de préférence dans lequel la forme en U est ouverte en direction du corps de montage (7), et/ou
- présente au moins deux nervures latérales (21a, 21b) espacées l'une de l'autre.

10. Ensemble charnière selon l'une quelconque des revendications 1 à 9, **caractérisé en ce que** l'au moins une partie de retenue (19) commune en forme de tige
- est logée de manière mobile dans au moins un trou oblong (42), de préférence ouvert vers un côté, dans la troisième des trois plaques (29a, 29b, 29c), et/ou
- est logée dans au moins une ouverture (43), de préférence circulaire, dans la deuxième des trois plaques (29a, 29b, 29c), et/ou
- est logée dans au moins une ouverture (44), de préférence circulaire, dans la première des trois plaques (29a, 29b, 29c) .

11. Ensemble charnière selon l'une quelconque des revendications 1 à 10, **caractérisé en ce que**
- les deux parties (20a, 20b) du contour de verrouillage (20) sont agencées au niveau du corps de montage (7) et l'au moins une partie de retenue (19) est agencée au niveau de la partie de ferrure (5, 6) à verrouiller de la charnière de meuble (4), et/ou
- le contour extérieur (19a) de l'au moins une partie de retenue (19) est réalisé au moins par endroits de manière cylindrique, et/ou
- l'au moins une première partie (20a) fixe du contour de verrouillage (20) est réalisée au niveau d'un élément de crochet (22), de préférence dans lequel la première partie (20a) du contour de verrouillage (20) est ouverte en direction de la partie de ferrure (5, 6) qui est reliée par le biais de l'au moins un axe d'articulation (14) à la partie de ferrure (5, 6) à verrouiller, et/ou
- l'au moins une première partie (20a) fixe du contour de verrouillage (20) présente en section transversale une section concave, de préférence en forme de demi-cercle, et/ou
- les deux parties (20a, 20b) du contour de verrouillage (20) réalisent en section transversale ensemble un trois-quarts de cercle, et/ou sont agencées en déport l'une de l'autre dans un sens parallèle à au moins un axe d'articulation (14), et/ou
- le contour de verrouillage (20) présente au moins deux premières parties (20a) fixes qui sont espacées l'une de l'autre dans un sens parallèle à au moins un axe d'articulation (14), dans lequel l'au moins une deuxième partie (20b) du contour de verrouillage (20) est agencée entre les au moins deux premières parties (20a) fixes.

12. Ensemble charnière selon l'une quelconque des revendications 1 à 11, **caractérisé en ce que** l'au moins une deuxième partie (20b) du contour de verrouillage (20) est réalisée au niveau d'un levier (23), de préférence dans lequel
- le levier (23) est logé de manière rotative à une extrémité autour d'un axe de rotation (24), et/ou
- un élément de ressort (25), de préférence un ressort à branches ou à lames est prévu, lequel alimente en une force le levier (23) en direction de la position verrouillée, et/ou
- le levier (23) présente une extrémité libre (26), au niveau de laquelle la deuxième partie (20b) du contour de verrouillage (20) est agencée, et/ou
- le levier (23) présente une extrémité libre (26), au niveau de laquelle un élément d'actionnement (26a) est agencé pour le déverrouillage manuel du dispositif de verrouillage (18).

13. Ensemble charnière selon l'une quelconque des revendications 1 à 12, **caractérisé en ce que** le dispositif de verrouillage (18) comprend au moins une autre partie de retenue (27), dans lequel les deux parties de retenue (19, 27) du dispositif de verrouillage (18) sont espacées l'une de l'autre dans un sens transversal à au moins un axe d'articulation (14), de préférence dans lequel
- les deux parties de retenue (19, 27) du dispositif de verrouillage (18) présentent respectivement un sens longitudinal (L1, L2), dans lequel les sens longitudinaux (L1, L2) des deux parties de retenue (19, 27) s'étendent sensiblement parallèlement l'un à l'autre, et/ou
- l'au moins une autre partie de retenue (27) est réalisée comme boulon cylindrique, de préférence dans lequel la partie de ferrure (5, 6) à verrouiller de la charnière de meuble (4) présente au moins deux nervures latérales (21a, 21b) espacées l'une de l'autre, entre lesquelles le boulon cylindrique est agencé.

14. Ensemble charnière selon la revendication 13, **caractérisé en ce qu'**au moins un dispositif de réception (28) est prévu, dans lequel l'au moins une autre partie de retenue (27) peut être agencée, de préférence dans lequel
- l'au moins un dispositif de réception (28) est ouvert en direction de la partie de ferrure (5, 6) qui est reliée par le biais de l'au moins un axe d'articulation (14) à la partie de ferrure (5, 6) à verrouiller, et/ou
- les deux parties de retenue (19, 27) du dispositif de verrouillage (18) peuvent être agencées par un seul mouvement d'assemblage (FB) commun, de préférence translatoire dans le contour de verrouillage (20) et dans l'au moins un dispositif de réception (28).

15. Ensemble charnière selon l'une quelconque des revendications 1 à 14, **caractérisé en ce que** la partie de ferrure (5, 6) qui est reliée par le biais de l'au moins un axe d'articulation (14) à la partie de ferrure (5, 6) à verrouiller, est réalisée comme coupelle de charnière (6a), de préférence dans lequel dans un espace creux (6b) de la coupelle de charnière (6a), un dispositif d'amortissement (10) est agencé pour l'amortissement d'un mouvement relatif des deux parties de ferrure (5, 6) de la charnière de meuble (4) l'une par rapport à l'autre, de manière particulièrement préférée dans lequel une puissance d'amortissement du dispositif d'amortissement (10) est de préférence réglable par un commutateur (11).
